# EUROPÄISCHE PATENTSCHRIFT

(11) **EP 1 671 748 B1**
(45) Veröffentlichungstag und Bekanntmachung des Hinweises auf die Patenterteilung: **22.05.2013**
(21) Anmeldenummer: 04029783.0
(22) Anmeldetag: 16.12.2004
(51) Int. Cl.: B24B 47/22

(54) **Kalibrierverfahren und solches nutzende Erodier- und Schleifmaschinen**
Calibration procedure and grinding or eroding machine using the same
Procédé de calibration et machine de polissage ou d'érosion utilisant ce procédé

(43) Veröffentlichungstag der Anmeldung: 21.06.2006
(73) Patentinhaber: Walter Maschinenbau GmbH, 72072 Tübingen (DE)
(72) Erfinder: Dilger, Christian, 70771 Leinfelden-Echterdingen (DE); Engelfried, Thomas, 73666 Baltmannsweiler (DE); Häckh, Heinz, 73773 Aichwald (DE)
(74) Vertreter: Rüger, Barthelt & Abel

(56) Entgegenhaltungen:
- WO-A-2004/069471
- DE-A1- 4 030 185
- DE-C1- 4 301 486
- US-A- 4 928 437

## Beschreibung

Die Erfindung betrifft ein Verfahren zum Kalibrieren und zum Nachkalibrieren einer Schleifmaschine, einer Erodiermaschine oder einer kombinierten Schleif- und Erodiermaschine sowie eine ein solches Verfahren verwirklichende Maschine.

Schleifmaschinen und/oder Erodiermaschinen werden z.B. in der Werkzeugfertigung eingesetzt, um Werkzeuge mit hoher Präzision herzustellen. Dabei werden zunehmend höchste Anforderungen an die Bearbeitungsgenauigkeit gestellt. Diese ist nicht nur im Einzelfall sondern auch in der Serie und über lange Zeiträume hinweg sicher zu stellen. Dies erfordert eine sorgfältige Kalibrierung der betreffenden Maschine sowie ihrer Steuerung. Diese Kalibrierung soll möglichst langfristig wirksam sein und auf einfache Weise erfolgen.

Aus der WO 2004/069471 A2 ist ein Verfahren zum Kalibrieren einer Schleifmaschine zum Schärfen von Stabmessern bekannt. Bei diesem Kalibrierverfahren werden wenigstens zwei Flanken und eine Kopffläche eines Stabmessers entsprechend der Geometrie eines Kalibriermessers geschliffen. Mit Hilfe des Messergebnisses wird die Maschine kalibriert. Zum Herstellen des Kalibriermessers wird das Stabmesser in wenigstens zwei Schritten an den Flanken und der Kopffläche in einem vollständigen Kalibrierschliff geschliffen. Das Verfahren hat den Vorzug, dass das Kalibriermesser unter den gleichen Bedingungen wie ein Produktionsmesser geschliffen wird, so dass auch prozessbedingte Einflüsse, insbesondere mit den Schleifkräften verbundene Verlagerungen, berücksichtigt werden.

Allerdings werden mit diesem Verfahren nicht die Messunsicherheiten der Messeinrichtung berücksichtigt.

Davon ausgehend ist es Aufgabe der Erfindung, ein Kalibrierverfahren für eine Schleifmaschine oder Erodiermaschine zu schaffen, mit dem sich die Bearbeitungspräzision von Werkstücken langfristig sicher stellen lässt. Außerdem ist es Aufgabe der Erfindung, eine ein solches Verfahren verwirklichende Maschine zu schaffen.

Diese Aufgabe wird zumindest zu ihrem ersten Teil mit dem Verfahren gemäß Anspruch 1 gelöst:

Das erfindungsgemäße Verfahren beruht darauf, dass die betreffende Maschine nach einer Erstkalibrierung von Zeit zu Zeit Nachkalibrierungen durchführt, wobei die Erstkalibrierung mit einem Referenztaster und die Nachkalibrierungen mit einem Maschinentaster durchgeführt werden. Die mit dem Maschinentaster im Nachkalibriervorgang gewonnenen Kalibrierwerte stellen Korrekturdaten dar, die abgespeichert und von den Maschinensteuerprogrammen bei nachfolgenden Schleif- oder Erodiervorgängen benutzt werden, um die Achsbewegungen der Schleif- oder Erodiermaschine zu korrigieren. Die Nachkalibrierung kann bedarfsweise von Zeit zu Zeit automatisch durchgeführt werden und führt somit die Nachkalibrierung in ihrer Genauigkeit auf die Erstkalibrierung zurück. Die Erstkalibrierung wird vorzugsweise mit einem Referenztaster durchgeführt, der an der Werkstückhalterung befestigt wird. An der Arbeitsspindel wird an Stelle des Erodier- oder Schleifwerkzeugs ein Referenzkörper, beispielsweise eine Referenzscheibe, befestigt. Ist dies geschehen wird in dem ersten Schritt der Referenzkörper durch den Referenztaster mehrfach angetastet. Vorzugsweise wird dabei für jede Koordinatenrichtung X, Y, Z, die beispielsweise mit Verstellrichtung entsprechender, auf die Werkstückhalterung oder den Arbeitsspindelträger einwirkenden Positioniereinrichtungen übereinstimmt, jeweils mindestens ein Tastvorgang durchgeführt. Dadurch wird für jede Koordinatenrichtung ein erster Messwert gewonnen. Im Einzelnen erfolgt die Gewinnung des Messwerts, indem die von den einzelnen Koordinaten zugeordneten Stelleinrichtungen gelieferten Positionswerte mit der bekannten Dimension der Referenzscheibe und des Referenztasters verrechnet werden. Allerdings sind die so erhaltenen Messwerte, nur eine erste Näherung, denn der Schaltpunkt des vorzugsweise schaltenden Referenztasters ist in der Regel nicht exakt bekannt. Es wird deshalb zur Berechnung zunächst einmal ein Schaltpunkt des Tasters willkürlich angenommen und unter Voraussetzung dieser Annahme sowie der bekannten Scheiben und Tasterdimension sowie der Koordinatenwert der Stellorgane ein erster Korrekturwert Δx, Δy, Δz für alle Koordinaten berechnet. Dieser Korrekturwert soll die Fehlpositionierung ausdrücken, die sich in jeder Koordinatenrichtung durch Bauungenauigkeiten des Maschinengestells, der Führungen, durch thermische Änderungen und dergleichen ergibt. Die Korrekturwerte werden in der Steuereinrichtung oder einem dieser zugeordneten Speicher abgespeichert.

In dem zweiten Schritt wird nun eine Probeschleifvorgang durchgeführt, bei dem die abgespeicherten Korrekturwerte zur Korrektur der Steuerbefehle der Stelleinrichtungen verwendet werden. Sie werden vorzeichenrichtig zu den für den Probeschleifvorgang vorgegebenen Koordinatenrichtungen addiert. In dem Probeschleifvorgang wird ein Probekörper mehrfach angeschliffen und zwar für jede zu prüfende Koordinate aus zwei Richtungen. Die Anschliffe sind beispielsweise kleine, in die Oberfläche des Probekörpers eingeschliffene Facetten. Zwei zur gleichen Koordinate gehörige, aus unterschiedlichen Koordinatenrichtungen (z.B. +x und -x) ausgeführte Probeschliffe, bzw. die zugehörigen Facetten werden dabei an dem Probekörper nebeneinander angeordnet. Aus dem Größenunterschied lässt sich auf den Positionierfehler zwischen +x und -x schließen. Sind beide Facetten gleich groß ist kein Positionierfehler vorhanden. Sind die Facetten unterschiedlich groß wird aus dem Größenunterschied ein Korrekturwert Δx, Δy, Δz abgeleitet und in der Steuereinrichtung bzw. dem Speicher abgespeichert. Es folgt dann ein zweiter Probeschliff, der wiederum gleichermaßen ausgewertet wird. Diese Iteration wird so lange wiederholt bis in der betreffenden Koordinatenrichtung gleich große Facetten geschliffen werden. Es genügt in der Regel, diesen Iterationsprozess für eine einzige Koordinate, beispielsweise die X-Koordinate durchzuführen. Dies gilt zumindest wenn der verwendete Referenztaster für eine seitliche Auslenkung seines Taststifts in allen Radialrichtungen die gleiche Schaltpunktlage aufweist. Die für die X-Koordinate (oder die jeweils andere ausgewählte Koordinate) gewonnenen Tasterkorrekturwerte können dann für die anderen verbleibenden Koordinaten angewandt werden.

Hat die Schleif- oder Erodiermaschine auf diese Weise ihre Erstkalibrierung erhalten, erfolgt in unmittelbarer zeitlicher Folge die erste Nachkalibrierung, indem der in der Maschine vorhandene Probekörper und der in der Maschine vorhandene Maschinentaster in Eingriff gebracht werden. Die bei dieser Probeantastung erhaltenen Korrekturwerte Δxn, Δxn, Δzn werden abgespeichert. Sie kennzeichnen die Messabweichung des Maschinentasters gegenüber dem Referenztaster. Spätere Nachkalibriervorgänge werden an diesen bei der Erstkalibrierung gewonnenen Korrekturwerten gemessen. Ergeben sich bei der späteren Nachkalibrierung beispielsweise für die drei Koordinatenrichtungen X, Y, Z Werte Δxs, Δys, Δzs, die von Δxn, Δxn, Δzn abweichen, stellen diese Abweichungen dann die beispielsweise durch Temperaturänderung hervorgerufene Dimensionsänderung der Maschine dar und werden bei der weiteren Bearbeitung berücksichtigt.

Es wird als vorteilhaft angesehen, den Referenztaster bzw. zumindest einer Koordinatenrichtung zweimal zur Antastung heranzuziehen. Dabei wird er vorzugsweise einmal in Tasterlängsrichtung und einmal in Tasterquerrichtung beansprucht und geschaltet. Aus den beiden Tastversuchen lässt sich der Drehpunkt des Taststifts berechnen, der für die weiteren Messwertverarbeitungsvorgänge von Bedeutung ist.

Der zweite Teil der eingangs genannten Aufgabe wird durch eine Maschine mit den Merkmalen des Anspruchs 10 gelöst. Diese Maschine ist mit einem Probekörper und einem Maschinentaster versehen, wobei eines dieser Elemente an dem Arbeitsspindelträger und das jeweils andere Element an dem Werkstückträger befestigt ist. Die Maschine weist außerdem eine Steuereinrichtung mit der entsprechenden Steuersoftware auf, die in einem Kalibriermodus den Kalibriervorgang mit einem Referenztaster und in einem Nachkalibriermodus den beschriebenen Nachkalibriervorgang mit dem entsprechenden Maschinentaster durchführen kann. Die Steuersoftware arbeitete die oben genannten Schritte ab, wobei sie von dem Bediener in dem Kalibriervorgang (Erstkalibrierung) Eingaben fordert. Die Eingaben können im einfachsten Fall Schätzwerte für die Maßabweichung Δx sein, die sich aus dem Größenunterschied der in Schritt 2 erzeugten Facetten ergibt. Hier muss der Maschineneinrichter einen vernünftigen Schätzwert liefern. Es ist jedoch auch möglich, in der Steuersoftware einen Schätzmodul unterzubringen, der aus dem Größenunterschied der Facetten auf den Korrekturwert Δx (bzw. Δy oder Δz) schließt. Das Schätzmodul beruht dabei auf der Annahme, dass einem größeren Größenunterschied zwischen den Facetten tendenziell ein größerer Korrekturwert Δx zuzuordnen ist. Im einfachsten Fall wird ein proportionaler Zusammenhang angenommen und zugrunde gelegt.

Weitere Einzelheiten von vorteilhaften Ausführungsformen der Erfindung ergeben sich aus der Zeichnung, der Beschreibung sowie Ansprüchen. In der Zeichnung ist ein Ausführungsbeispiel der Erfindung veranschaulicht. Es zeigen:
- Figur 1: eine Schleif- oder Erodiermaschine in aufs äußerste schematisierter Darstellung,
- Figur 2 bis 5: verschiedene Stadien eines Erstkalibriervorgangs in schematisierter Darstellung,
- Figur 6 und 7: einen Schleifkopf mit Schleifwerkzeug im Eingriff mit einem Rohling während eines Probeschleifvorgangs in verschiedenen Positionen in jeweils schematisierter Draufsicht,
- Figur 8: das Schleifwerkzeug und den Rohling gemäß Figur 6 und 7 in einer schematisierten Stirnansicht,
- Figur 9: den angeschliffenen Rohling in einer schematisierten Seitenansicht in einem anderen Maßstab,
- Figur 10 und 11: den Schleifkopf mit einem Schleifwerkzeug und dem Rohling in unterschiedlichen Schleifpositionen während eines Schleifvorgangs jeweils in einer aufs äußerste schematisierten Draufsicht und
- Figur 12: den Rohling nach Durchführung des Schleifvorgangs gemäß Figur 10 und 11 in einer schematisierten Stirnansicht.

In Figur 1 ist schematisiert eine Schleifmaschine 1 veranschaulicht, die ein Maschinengestell 2 aufweist, das einen Schleifkopf 3 und einen Werkstückhalter 4 trägt. Der Schleifkopf 3 ist über eine entsprechende Schlittenanordnung in zwei Richtungen Y, Z verfahrbar gelagert. Zur Verstellung des Schleifkopfs in diesen beiden Richtungen dienen entsprechende Antriebe, die über eine Y-Steuerleitung 5 und eine Z-Steuerleitung 6 an eine Steuereinrichtung 7 angeschlossen sind. Unter "Steuerleitung" wird hier jeder Informationskanal, beispielsweise auch ein Datenbus verstanden, mit dem Steuerbefehle an den entsprechenden Antrieb übertragbar und Positionssignale von diesem an die Steuereinrichtung 7 zurück lieferbar sind.

Der Werkstückhalter 4 ist ebenfalls über eine Schlittenanordnung an dem Maschinengestell 2 gelagert, so dass er in X-Richtung verstellbar ist. Seine X-Stellbewegung wird über eine X-Steuerleitung 8 von der Steuereinrichtung 7 kontrolliert. Außerdem kann vorgesehen sein, dass der Werkstückhalter 4 um eine Vertikalachse A schwenkbar gelagert ist. Die Schwenkbewegung wird durch einen Schwenkantrieb bewirkt, der über eine A-Steuerleitung 9 mit der Steuereinrichtung 7 verbunden ist. Die Steuereinrichtung 7 ist beispielsweise ein Steuercomputer mit Zugriff auf eine Speichereinrichtung 11, die Daten und Programme abspeichern und zum Zugriff durch die Speichereinrichtung 7 bereithalten kann.

Der Schleifkopf 3 weist eine Arbeitsspindel 12 auf, an der Schleifwerkzeuge, z.B. Schleifscheiben befestigt werden können, um Werkstücke zu bearbeiten. Die Drehachse der Arbeitsspindel 12 ist parallel zu der Y-Richtung orientiert. An dem Schleifkopf 3 ist außerdem ein Maschinentaster 14 angeordnet, der ein Tastelement 15 zum Antasten eines Probekörpers 16 aufweist, der an dem Werkstückhalter 4 befestigt ist. Der Probekörper 16 ist beispielsweise eine an dem Werkstückhalter 4 starr montierte Kugel, während das Tastelement 15 ein Taststift mit Tastplatte und/oder Tastkugel ist. Der Werkstückhalter 4 weist eine Aufnahme 17 für ein Werkstück, z.B. einen zylindrischen Rohling, auf, aus dem in einem Schleifverfahren ein Bohrer oder ein sonstiges Werkzeug zu erzeugen ist.

Die insoweit beschriebene Schleifmaschine 1 wird folgendermaßen kalibriert:
Um eine Erstkalibrierung durchzuführen, werden, wie Figur 2 veranschaulicht, an der Arbeitsspindel 12 des Schleifkopfs 3 ein Referenzkörper z.B. in Form einer Referenzscheibe 18 und an der Werkstückaufnahme 17 des Werkstückhalters 4 ein Referenztaster 19 befestigt. Dieser ist beispielsweise als schaltender Messtaster ausgebildet. Sein Taststift 21 ist seitlich auslenkbar sowie axial bewegbar. Bei einer seitlichen Auslenkung wird er, wie in Figur 3 angedeutet ist, um einen Drehpunkt D geschwenkt.

Nachdem die Referenzscheibe 18 und der Referenztaster 19 an dem Schleifkopf 3 bzw. dem Werkstückhalter 4 befestigt worden sind veranlasst die Steuereinrichtung 7 in einer Kalibrierbetriebsart den Schleifkopf 3 in Z-Richtung auf Höhe des Werkstückhalters 4 zu verfahren und sie veranlasst den Werkstückhalter 4 in X-Richtung auf den Schleifkopf 3 zu zu verfahren, um mit dem Referenztaster 19, wie in Figur 2 veranschaulicht, die Referenzscheibe 18 anzutasten. Dazu ist der Werkstückhalter 4 um seine Achse A so gedreht, dass der Taststift 21 längs zur X-Richtung steht. Wenn der Taster seinen Schaltpunkt erreicht wird die Zustellbewegung des Werkstückhalters 4 gestoppt. Die über die X-Steuerleitung 8 erhaltenen Positionsdaten des Werkstückhalters 4 werden nun mit den bekannten und eingespeicherten Dimensionsdaten der Referenzscheibe 18 und des Referenztasters 19 verrechnet. Aus den Dimensionen des Referenztasters 19 und der Referenzscheibe 18 sowie X-Positionsdaten ergibt sich ein erwarteter Schaltpunkt, bei dem der Referenztaster 19 ansprechen müsste. Der tatsächliche Schaltpunkt weicht davon in der Regel ab. Die Wegdifferenz Δx wird abgespeichert.

Es wird sodann, wie in Figur 3 veranschaulicht ist, die der A-Achse zugeordnete Steuereinrichtung über die A-Steuerleitung 9 so angesteuert, dass der Referenztaster 19 mit seinem Taststift 21 parallel zu der Y-Richtung steht. Sodann wird wiederum durch eine Ansteuerung des der X-Richtung zugeordneten Antriebs über die X-Steuerleitung 8 ein Antasten der Referenzscheibe 18 in X-Richtung vorgenommen. Auch aus diesem Tastversuch wird ein Δx-Wert bestimmt, wobei sich aus dem Vergleich der Resultate der beiden Tastversuche gemäß Figur 2 und Figur 3 die Position der Schwenkachse D des Taststifts 21 in dem Referenztaster 19 bestimmen lässt.

Es folgen nun ein in Figur 4 veranschaulichter Tastversuch, bei dem die in Figur 4 senkrecht zur Zeichenebene stehende Z-Achse als Tastrichtung benutzt wird. Dazu wird die der Z-Richtung zugeordnete Antriebseinrichtung über die Z-Steuerleitung 6 so angesteuert, dass der Referenztaster 19 anspricht. Danach wird gemäß Figur 5 ein Tastversuch für die Y-Richtung vorgenommen. Es ergeben sich entsprechende Werte Δ x, Δy. Diese werden abgespeichert.

Unmittelbar nach Durchführung dieser Tastvorgänge wird noch immer im Rahmen des ersten zur Neukalibrierung dienenden Schritts eine Serie von Schleifversuchen vorgenommen. Diese sind in den Figuren 6 bis 12 veranschaulicht. Ein erster, der X-Richtung zugeordneter Schleifversuch beruht darauf, dass, gemäß Figur 6, ein von dem Werkstückhalter 4 gespannter zylindrischer Rohling oder sonstiger Körper 22 in Y-Richtung ausgerichtet und in X-Richtung an eine von dem Schleifkopf 3 getragene Schleifscheibe 23 herangeführt wird. In X-Richtung wird nun eine Zustellbewegung vorgenommen, die auf eine Sollschleiftiefe führt. Ein kurzer Hub in Y-Richtung vervollständigt dann den Schleifvorgang. Der zweite Schleifversuch wird gemäß Figur 7 an dem gleichen Körper 22 mit der gleichen Schleifscheibe 23 vorgenommen, in dem der Werkstückhalter 4 um 180° um die A-Achse und der Körper 22 um 180° um seine Längsachse gedreht worden ist. Unmittelbar neben der im ersten Schleifversuch erzeugten und in Figur 9 veranschaulichten Facette 24 wird nun eine zweite Facette 25 erzeugt. Dabei wird nach den vorhandenen Maschineneinstelldaten die gleiche Schleiftiefe angestrebt. Diese wird jedoch im ersten Versuch im allgemeinen nicht unmittelbar erreicht werden, denn der im oben beschriebenen Referenzieren gewonnene Korrekturwert Δx (gewonnen gemäß Figur 2 und Figur 3) ist zunächst noch unpräzise. Figur 8 veranschaulicht, wie die Schleifscheibe 23, bei den beiden Schleifversuchen gemäß Figur 6 und Figur 7 tatsächlich unterschiedlich tief in den Körper 22 eindringt, so dass die Facetten 24, 25 erheblich unterschiedliche Größen schon dann aufweisen, wenn sich die Schleiftiefe kaum unterscheidet.

Aus dem Größenunterschied der Facetten 24, 25 kann nun auf eine nötige Korrektur des Korrekturwerts Δx geschlossen werden. Im einfachsten Fall kann dies vom Bediener vorgenommen und über eine Eingabeeinrichtung in die Steuereinrichtung 7 eingegeben werden. Es ist jedoch auch möglich, lediglich den Größenunterschied der Facetten 24, 25, d.h. den Unterschied von deren Erstreckung bezüglich der Umfangsrichtung des Körpers 22 zu messen und dieses Maß in die Steuereinrichtung 7 einzugeben. In diesem Fall kann die Steuereinrichtung 7 dem Korrekturwert Δx durch ein Maß korrigieren das dem Größenunterschied der Facetten 24, 25 proportionäl ist.

Nach Durchführung dieser Korrektur wird der Schleifversuch gemäß Figur 6 und 7 und das darauf folgende Vermessen der Facetten 24, 25 sowie Korrigieren des Korrekturwerts Δx so lange wiederholt bis die Facetten 24, 25 gleich groß sind. Ist dies erreicht kann der nun bestimmte zu dem Korrekturwert Δ x hinzu zu rechnende, in den Schleifversuchen iterativ bestimmte zusätzliche Korrekturwert ΔxR als Korrekturwert des Referenztasters angesehen und für die übrigen Koordinatenrichtungen Y und Z gleichermaßen angewendet werden. Dies zumindest dann wenn der Referenztaster 19 in allen Auslenkrichtungen, die quer zu seinem Taststift 21 orientiert sind, die gleiche Schaltpunktlage aufweist.

Während der in den Figuren 6 bis 9 veranschaulichte Schleifversuch zur Referenzierung der Tastvorgänge des Referenztasters 19 gemäß Figur 3 bis 5 genutzt wird, veranschaulichen die Figuren 10 bis 12 einen Probeschleifvorgang zur Referenzierung des Referenztasters 19 bei seinem Tastvorgang gemäß Figur 2. Es wird wiederum der Probekörper 22 oder auch ein anderer entsprechender Probekörper verwendet und diesmal an seiner Stirnseite angeschliffen. Dazu wird er aus positiver und negativer X-Richtung an die Schleifscheibe 23 herangeführt und jeweils nominell gleich tief angeschliffen. Aus dem gemäß Figur 12 erscheinenden Schleifbild mit unterschiedlichen Facetten 26, 27 kann wiederum auf einen X-Fehler geschlossen werden. Dieser kennzeichnet eine Abweichung ΔxA für die Axialrichtung des Referenztasters 19. Die Bestimmung des Werts ΔxA ist vollständig wenn die in den iterativ durchzuführenden Schleifversuchen erhaltenen Größen der Facetten 26, 27 gleich groß sind.

Nach der insoweit erfolgten Referenzierung der Schleifmaschine 1 und des Referenztasters 19 muss eine erste Nachkalibrierung der Schleifmaschine 1 vorgenommen werden, in der der Maschinentaster 14 kalibriert wird. Dieser Vorgang ist in den Figuren 13 bis 16 veranschaulicht. Die Nachkalibrierung erfolgt durch Antasten des Probekörpers 16 durch den Maschinentaster 14 bzw. dessen Tastelement 15, das z.B. durch einen Würfel gebildet ist. Dazu wird der Probekörper 16 gemäß Figur 3 und 4 zweimal in X-Richtung angetastet, wobei er zwischen beiden Tastversuchen um 90° um die A-Achse gedreht wird. Nachdem unmittelbar zuvor eine Erstkalibrierung mit dem Referenztaster 19 durchgeführt worden ist, werden die nun erhaltenen Schaltpositionen, bei denen der Maschinentaster 14 anspricht, abgespeichert und als Sollwerte betrachtet. Entsprechend wird der Probekörper 15 gemäß Figur 15 in Y-Richtung und gemäß Figur 16 in Z-Richtung angetastet, wobei die erhaltenen Schaltpositionen wiederum als Sollwerte abgespeichert werden.

Die Kalibrierung der Schleifmaschine ist somit vollständig abgeschlossen. Sie kann auf Basis der vorhandenen Korrekturwerte Δx, Δy, Δz, ΔxR, ΔxA in Betrieb gehen.

Wird nun nach einiger Zeit eine Nachkalibrierung erforderlich, beispielsweise weil die Schleifmaschine eine Temperaturänderung erfahren hat, werden die Nachkalibrierschritte gemäß Figur 13 bis Figur 16 wiederholt. Ergeben bei diesen vier Probetastvorgängen Abweichungen zu den bei der Erstkalibrierung abgespeicherten Daten, werden die Abweichungen zu den abgespeicherten Werten ermittelt und wiederum abgespeichert. Sie werden als Nachkalibrierungskorrekturwerte bei der zukünftigen Positionierung des Schleifkopfs 3 bzw. des Werkstückträgers 4 berücksichtigt.

Die Nachkalibrierung kann beliebig oft wiederholt werden und erfolgt jedes Mal durch Antastung des Probekörpers 16 mit dem Maschinentaster 15 aus verschiedenen Tastrichtungen. Eine Neukalibrierung ist nicht erforderlich.

In ähnlicher Weise kann eine Neukalibrierung und eine Nachkalibrierung für Erodiermaschinen oder an kombinierten Schleif-Erodiermaschinen durchgeführt werden.

Ein Verfahren zum Kalibrieren von Schleif- und/oder Erodiermaschinen setzt einen Erstkalibrierungsvorgang und entsprechenden Nachkalibrierungsvorgänge voraus. In dem Erstkalibrierungsvorgang wird eine Einmessung der Maschine mit einem Referenzkörper und einem Referenztaster vorgenommen, wobei der Referenzkörper an einer Arbeitsspindel oder einem Werkstückträger und der Referenztaster an dem Werkstückträger oder der Arbeitsspindel befestigt wird. Auf erste Antastvorgänge aus allen Koordinatenrichtungen folgen Schleifversuche, in denen im iterativen Vorgehen die dem Tastvorgang innewohnenden, insbesondere auf Toleranzen des Tasters beruhenden Abweichungen bestimmt und unwirksam gemacht werden. Unmittelbar nach Durchführung der Bearbeitungsversuche und somit Erstreferenzieren der Bearbeitungsmaschine wird das maschineninterne Messsystem kalibriert, indem der Maschinentaster und ein Probekörper aus allen Koordinatenrichtungen angetastet und die sich ergebenden Positionswerte abgespeichert werden. Spätere Nachkalibrierungen liefern Messwerte, die mit den abgespeicherten Werten verglichen werden, wobei sich aus den Abweichungen dann Korrekturwerte für die weitere Bearbeitung von Werkstücken ergeben.

## Patentansprüche

1. Verfahren zum Kalibrieren und zum Nachkalibrieren einer Schleifmaschine (1), einer Erodiermaschine oder einer kombinierten Schleif- und Erodiermaschine, die eine Arbeitsspindel (12) zur Aufnahme eines Schleifwerkzeugs (23) oder eines Erodierwerkzeugs und einen an einem Arbeitsspindelträger (3) verbundenen Maschinentaster (14) aufweist und die für das Werkstück einen Werkstückträger (4) mit einer Werkstückaufnahme (17) aufweist, wobei der Arbeitsspindelträger (3) und der Werkstückhalter (4) mittels einer Stelleinrichtung in Bezug aufeinander unter der Kontrolle einer Steuereinheit (7) gegen einander verstellbar sind, wobei die Steuereinheit (7) eine Speichereinrichtung (8) aufweist, um Kalibrierwerte zu speichern und wobei an dem Arbeitsspindelträger (3) und an dem Werkstückhalter (4) ein Maschinentaster (14) bzw. ein Probekörper (16) befestigt sind,
mit einem ersten Schritt, in dem die Arbeitsspindel (12) mit einem Referenzkörper (18) und die Werkstückaufnahme (17) mit einem Referenztaster (19) versehen werden und in dem der Referenzkörper (18) durch entsprechende Verstellung der Stelleinrichtung mehrfach angetastet und die sich ergebenden Messwerte abgespeichert werden,
mit einem zweiten Schritt, in dem die Arbeitsspindel (12) mit einem Schleifwerkzeug (23) und die Werkstückaufnahme (17) mit einem Körper (22) versehen werden und in dem in einem Schleifversuch der Körper (22) aus unterschiedlichen Richtungen angeschliffen wird,
mit einem dritten Schritt, in dem aus den Unterschieden der Schliffbilder (24, 25, 26, 27), die in dem zweiten Schritt erzeugt worden sind, geschätzte Korrekturwerte für die im ersten Schritt abgespeicherten Messwerte bestimmt werden,
wobei, wenn die Korrekturwerte größer als ein tolerierbarer Wert sind, die Korrekturwerte an die Steuereinheit (7) gemeldet werden, um die gespeicherten Kalibrierwerte zu korrigieren, und zu dem zweiten Schritt zurückgekehrt wird, und
wobei anderenfalls mit dem vierten Schritt fortgesetzt wird,
mit einem vierten Schritt, in dem der Probekörper (16) mit dem Maschinentaster (14) angetastet und das Tastergebnis mit den in den Schritten Eins bis Drei bestimmten Messwerten abgeglichen wird.

2. Verfahren nach Anspruch 1, **dadurch gekennzeichnet, dass** bei dem Abgleich in dem vierten Schritt für die vorhandenen Maschinenkoordinaten (X, Y, Z, A) Korrekturwerte als Differenz zwischen den in den Schritten Eins bis Drei bestimmten Messwerten und den vierten Schritt ermittelten Messwert bestimmt und bei der nachfolgenden Teilebearbeitung der berücksichtigt werden.

3. Verfahren nach Anspruch 1, **dadurch gekennzeichnet, dass** der vierte Schritt von Zeit zu Zeit wiederholt wird, um den Abgleich der Messwerte zu aktualisieren.

4. Verfahren nach Anspruch 1, **dadurch gekennzeichnet, dass** als Referenzkörper (18) eine Referenzscheibe verwendet wird.

5. Verfahren nach Anspruch 1, **dadurch gekennzeichnet, dass** als Referenztaster (19) eine schaltender Taster verwendet wird.

6. Verfahren nach Anspruch 1, **dadurch gekennzeichnet, dass** der Referenzkörper (19) aus allen Koordinatenrichtungen (X, Y, Z) jeweils einmal und aus einer ausgewählten Koordinatenrichtung (X) zweimal mit unterschiedlichen Tasterorientierungen angetastet wird.

7. Verfahren nach Anspruch 1, **dadurch gekennzeichnet, dass** der Körper (22) in dem zweiten Schritt für die Überprüfung der Genauigkeit einer Koordinate jeweils aus entgegengesetzten Richtungen dieser Koordinate angeschliffen wird.

8. Verfahren nach Anspruch 7, **dadurch gekennzeichnet, dass** der Körper (22) an zwei einander benachbarten Stellen (24, 25, 26, 27) angeschliffen wird.

9. Verfahren nach Anspruch 8, **dadurch gekennzeichnet, dass** die in dem dritten Schritt zu schätzenden Korrekturwerte aus dem Größenunterschied der benachbarten Stellen (24, 25, 26, 27) bestimmt werden.

10. Maschine mit einer Einrichtung zur Durchführung des Verfahrens gemäß Anspruch 1 zum Kalibrieren und zum Nachkalibrieren derselben, wobei die Maschine eine Arbeitsspindel (12) zur Aufnahme eines Schleifwerkzeugs (23) oder eines Erodierwerkzeugs und einen an einem Arbeitsspindelträger (3) verbundenen Maschinentaster (14) und für das Werkstück einen Werkstückhalter (4) mit einer Werkstückaufnahme (17) aufweist, wobei der Arbeitsspindelträger (3) und der Werkstückhalter (4) mittels einer Stelleinrichtung in Bezug aufeinander unter der Kontrolle einer Steuereinheit (7) gegeneinander verstellbar sind, wobei die Steuereinheit (7) eine Speichereinrichtung (8) aufweist, um Kalibrierwerte zu speichern und wobei an dem Arbeitsspindelträger (3) und an dem Werkstrückhalter (4) ein Maschinentaster (14) bzw. ein Probekörper (16) befestigt sind.

## Claims

1. Method for calibrating and recalibrating a grinder (1), an erosion machine or a combined grinder and erosion machine, which has a work spindle (12) to receive a grinding tool (23) or an erosion tool and a machine probe (14) connected to a work spindle support (3) and which has a workpiece holder (4) with a workpiece seating (17) for the workpiece, wherein the work spindle support (3) and the workpiece holder (4) are mutually adjustable relative to one another by means of an adjusting device under the control of a control unit (7), wherein the control unit (7) has a memory device (8) to store calibration values and wherein a machine probe (14) or a test piece (16) are fastened to the work piece support (3) and to the workpiece holder (4),
with a first step, in which the work spindle (12) is provided with a reference body (18) and the workpiece seating (17) is provided with a reference probe (19), and in which the reference body (18) is probed multiple times by corresponding adjustment of the adjusting device and the resulting measured values are stored,
with a second step, in which the work spindle (12) is provided with a grinding tool (23) and the workpiece seating (17) is provided with a body (22), and in which in a grinding trial the body (22) is ground from different directions,
with a third step, in which from the differences in the grinding finishes (24, 25, 26, 27) that had been generated in the second step estimated correction values are determined for the measured values stored in the first step.
wherein if the correction values are higher than a tolerable value, the correction values are indicated to the control unit (7) in order to correct the stored calibration values, and the procedure goes back to the second step, and wherein otherwise the procedure continues with the fourth step,
with a fourth step, in which the test piece (16) is probed with the machine probe (14) and the result of the probe is aligned with the measured values determined in steps one to three.

2. Method according to claim 1, **characterised in that** in the alignment in the fourth step for the machine coordinates present (X, Y, Z, A) correction values are determined as difference between the measured values determined in steps one to three and the measured values determined in the fourth step and are taken into consideration in the following machining of parts.

3. Method according to claim 1, **characterised in that** the fourth step is repeated from time to time to update the alignment of the measured values.

4. Method according to claim 1, **characterised in that** a reference wheel is used as reference body (18).

5. Method according to claim 1, **characterised in that** an indexing probe is used as reference probe (19).

6. Method according to claim 1, **characterised in that** the reference body (19) is probed from all coordinate directions (X, Y, Z) once in each case and from a selected coordinate direction (X) twice with different probe orientations.

7. Method according to claim 1, **characterised in that** the body (22) is ground in the second step to check the accuracy of a coordinate from respective opposite directions of these coordinates.

8. Method according to claim 7, **characterised in that** the body (22) is ground at two adjacent locations (24, 25, 26, 27).

9. Method according to claim 8, **characterised in that** the correction values to be estimated in the third step are determined from the difference in size of the adjacent locations (24, 25, 26, 27).

10. Machine with a device for conducting the method according to claim 1 for calibrating and recalibrating same, wherein the machine has a work spindle (12) to receive a grinding tool (23) or an erosion tool and a machine probe (14) connected to a work spindle support (3) and a workpiece holder (4) with a workpiece seating (17) for the
workpiece, wherein the work spindle support (3) and the workpiece holder (4) are mutually adjustable relative to one another by means of an adjusting device under the control of a control unit (7), wherein the control unit (7) has a memory device (8) to store calibration values and wherein a machine probe (14) or a test piece (16) are fastened to the work piece support (3) and to the workpiece holder (4),

## Revendications

1. Procédé de calibrage et de post-calibrage d'une rectifieuse (1), d'une machine d'érosion ou d'une machine combinée de rectification et d'érosion, laquelle présente un arbre de travail (12) destiné à recevoir un outil de rectification (23) ou un outil d'érosion et un dispositif palpeur de machine (14) qui est relié à un support (3) d'arbre de travail et qui présente un dispositif de support de pièce à travailler (4) destiné à la pièce à travailler et comportant un dispositif (17) de réception de pièce à travailler, le support (3) d'arbre de travail et le dispositif de support de pièce à travailler (4) pouvant être réglés l'un par rapport à l'autre au moyen d'un dispositif de réglage, sous l'effet d'un ensemble de commande (7), l'ensemble de commande (7) présentant un dispositif de stockage (8), en vue de stocker des valeurs de calibrage et un dispositif palpeur de machine (14) ou un corps d'essai (16) étant fixé au support d'arbre de travail (3) et au support de pièce à travailler (4),
comportant un premier pas dans lequel l'arbre de travail (12) est muni d'un corps de référence (18) et dans lequel le dispositif (17) de réception de pièce à travailler est muni d'un palpeur de référence (19) et dans lequel le corps de référence (18) est palpé à plusieurs reprises au moyen du réglage correspondant du dispositif de réglage, et les données de mesure qui en résultent sont stockées,
comportant un deuxième pas dans lequel l'arbre de travail (12) est muni d'un outil de rectification (23) et dans lequel le dispositif (17) de réception de pièce à travailler est muni d'un corps (22), et dans lequel, au cours d'un essai de rectification, le corps (22) est attaqué par meulage à partir de directions différentes,
comportant un troisième pas dans lequel, à partir des différences des images de rectification (24, 25, 26, 27) qui ont été obtenues au deuxième pas des valeurs de correction estimées sont déterminées pour les valeurs de mesure stockées au cours du premier pas,
auquel cas lorsque des valeurs de correction sont supérieures à une valeur tolérable les valeurs de correction sont délivrées à l'ensemble de commande (7) pour corriger les valeurs de calibrage stockées et ramenées au deuxième pas et dans le cas contraire on continue avec le quatrième pas,
comportant un quatrième pas dans lequel le corps d'essai (16) est palpé au moyen du dispositif palpeur de machine (14) et le résultat du palpage de mesure est égalisé avec les valeurs déterminées dans les pas un à trois.

2. Procédé selon la revendication 1 **caractérisé en ce que** lors de l'égalisation du quatrième pas des valeurs de correction pour les coordonnées de machine existantes (X, Y, Z, A) sont déterminées en tant que différences entre les valeurs de mesure déterminées dans les pas un à trois et la valeur de mesure établie dans le quatrième pas et sont prises en considération lors de l'élaboration des pièces qui suit.

3. Procédé selon la revendication 1 **caractérisé en ce que** le quatrième pas est répété de temps en temps en vue d'actualiser l'égalisation des valeurs de mesure.

4. Procédé selon la revendication 1 **caractérisé en ce que** l'on utilise un disque de référence en tant que corps de référence (18).

5. Procédé selon la revendication 1 **caractérisé en ce que** l'on utilise un dispositif de palpage à commutation en tant que palpeur de référence (19).

6. Procédé selon la revendication 1 **caractérisé en ce que** le corps de référence (19) est palpé chaque fois, une fois à partir de toutes les directions de coordonnées (X, Y, Z) et deux fois à partir d'une direction de coordonnées (X) avec des orientations de dispositif de palpage différentes.

7. Procédé selon la revendication 1 **caractérisé en ce que** le corps (22) est attaqué par meulage dans le deuxième pas, en vue de la vérification de la précision d'une coordonnée chaque fois à partir de directions opposées de ces coordonnées.

8. Procédé selon la revendication 7 **caractérisé en ce que** le corps (22) est attaqué par meulage à deux emplacements voisins l'un de l'autre (24, 25, 26, 27).

9. Procédé selon la revendication 8 **caractérisé en ce que** les valeurs de correction qui doivent être estimées au troisième pas sont déterminées à partir de la différence de grandeur des emplacements voisins (24, 25, 26, 27).

10. Machine comportant un dispositif destiné à l'exécution du procédé selon la revendication 1 en vue du calibrage et du post-calibrage de celle-ci, la machine présentant un arbre de travail (12) destiné à recevoir un outil de rectification (23) ou un outil d'érosion et un dispositif palpeur de machine (14) relié à un support (3) d'arbre de travail et, pour la pièce à travailler un support (4) de pièce à travailler comportant un dispositif de réception de pièce à travailler (17), le support d'arbre de travail (3) et le support (4) de pièce à travailler pouvant être réglés l'un par rapport à l'autre sous l'effet d'un ensemble de commande (7), l'ensemble de commande (7) présentant un dispositif de stockage (8) destiné à stocker des valeurs de calibrage et un dispositif palpeur de machine (14) ou un corps d'essai (16) étant fixés au support (3) d'arbre de travail et au support (4) de pièce à travailler.
